# EUROPÄISCHE PATENTANMELDUNG

(11) **EP 0 186 904 A1**
(43) Veröffentlichungstag der Anmeldung: **09.07.1986**
(21) Anmeldenummer: 85116567.0
(22) Anmeldetag: 24.12.1985
(51) Int. Cl.: F42B 5/285

(54) **Verfahren zum Herstellen einer Treibladungshülse für Patronenmunition**

(30) Priorität: 31.12.1984 DE 3447853
(71) Anmelder: Heide, Marion, D-4030 Ratingen 1 (DE)
(72) Erfinder:
(74) Vertreter: Bode, Hans (DE)

(57) **Zusammenfassung**

Eine Patronenhülse für Patronenmunition wird in der Weise hergestellt, dass ein Bodenteil und ein Hülsenteil getrennt voneinander entstehen und miteinander durch geeignete Fügeverfahren verbunden werden.

## Beschreibung

Die Erfindung betrifft ein Verfahren zum Herstellen einer Treibladungshülse für Patranonenmunition und auch die nach diesem Verfahren hergestellte Treibladungshülse.

Die Treibladungs- oder Patronenhülse bildet neben dem Geschoss einen wichtigen Bestandteil der Patronenmunition. Es ist bekannt, die Treibladungshülsen in der Weise herzustellen, dass ein zylindrischer Stangenabschnitt aus einem geeigneten Material in einer grossen Vielzahl von Arbeitsgängen zur Treibladungshülse verformt wird. Es handelt sich hierbei um Kaltverformungen und schon zur Herstellung einer Treibladungshülse von kleinem Durchmesser sind acht Verformungsoperationen erforderlich, bei denen es sich zum kleineren Teil um Fliess-Pressen und zum grösseren Teil um Zieh-Pressen handelt. Für diese Arbeitsgänge sind kostspielige Maschinen und Werkzeuge erforderlich und eine grosse Anzahl von Nebenarbeiten. Insbesondere müssen nach bzw. vor jeder Kaltverformung Wärmebehandlungen durchgeführt werden, nach jedem Wärmebehandlungsvorgang eine Oberflächenbearbeitung durch Beizen und danach eine Oberflächenbehandlung zur Vorbereitung auf die nächste Kaltverformung. Infolgedessen ist die herkömmliche Herstellung von Treibladungshülsen durch Kaltverformung aus einem Ausgangsstück ausserordentlich kostspielig und selbst auch dann, wenn zu ihrer Herstellung leicht verformbare aber desto teuere Werkstoffe, wie beispielsweise Buntmetalle, verwendet werden; um so mehr aber, wenn der Versuch gemacht wird, eine solche Treibladungshülse auch Stahl herzustellen. ;

Der Erfindung liegt die Aufgabe zugrunde, Treibladungshülsen auf eine wenig kostspielige Weise aus preisgünstigem Material herzustellen.

Gegenstand der Erfindung ist ein Verfahren zum Herstellen einer Treibladungshülse für Patronenmunition, das sich dadurch kennzeichnet, dass ein Bodenteil und ein Hülsenteil durch Fügen miteinander verbunden werden.

Man ist bisher der Ansicht gewesen, dass nur einteilige Trei ladungshülsen dem beim Abschuss entstehenden Gasdruck, der bis zu 4.ooo bar betragen kann, standhalten würden. Der Erfindung liegt die Erkenntnis zugrunde, dass diese Treibladungshülsen auch aus einem Bodenteil und einem Hülsenteil, die durch Fügen miteinander verbunden sind, bestehen können, insbeonsere, wenn die Ausbildung des Bodenteils und des Hülsenteils und die Fügung in der erfindungsgemässen Weise erfolgen.

Um die Verbindung des Bodenteils mit dem Hülsenteil in einer besonders sicheren Weise zu ermöglichen ist es zweckmässig, am Bodenteil einen im wesentlichen rohrförmigen Ansatz anzubringen der in axialer Richtung verläft und der in das Hülsenteil einschiebbar ist. Hierbei kann der Innendurchmesser des Ansatzes in Richtung auf sein freies Ende zunehmen. Dies führt zu einer besonders sicheren und festen 1 Verbindung zwischen Bodenteil und Hülsenteil.

Im Bund des Bodenteils kann hülsenteilseitig eine Vertiefung zur Aufnahme des bodenseitigen Endes des Hülsenteils angeordnet sein. Dies ermöglicht in besonders guter Weise die Zentrierung des Hülsenteils mit dem Bodenteil und wenn die Vertiefung eine hohlzylindrische Form aufweist, wird hierdurch nicht nur die Zentrierung verbessert sondern auch die Möglichkeiten zur Verbindung zwischen Hülsenteil und Bodenteil.

Als Bodenteil können Drehteile verwendet werden, die, was die Massgenauigkeit und Oberflächenqualität anbetrifft, ohne Schwierigkeit anforderungsgemäss hergestellt werden können. Als Bodenteile können aber auch Schmiedteile verwendet werden, deren Oberflächen, wenn überhaupt, nur stellenweise spanend nachbearbeitet werden müssen.

Als Hülsenteile können konisch vorgeformte Rohre verwendet werden, deren Formung beispielsweise durch Zieh-Pressen oder auch durch, insbesondere rollendes, Aufpressen auf einen Dorn erfolgen kann. Es können aber auch hohlzylindrische Rohrabschnitte verwendet werden, deren Verformung erst nach der Verbindung mit dem Bodenteil erfolgt. Die Verformung kann, wie oben gesagt, durch Zieh-Pressen erfolgen, aber auch zugleich mit der Verbindung, insbesondere durch Verwendung gleicher oder ähnlicher Werkzeuge, wie sie beim Verbinden des Bodenteils mit dem Rohrteil, insbesondere beim Roll-Press-Schweissen verwendet werden.

Das Verfahren gemäss der Erfindung ermöglicht es, das Eindrehen des Gewindes und gegebenenfalls der Einsenkung zur Aufnahme der Zündschraube in das Bodenteil vor dessen Verbindung mit dem Hülsenteil vorzunehmen. Dies hat den Vorteil, dass nur wesentlich kleinere Teile zur Bearbeitung gebracht werden müssen.

Das Fügen kann durch Reibungs-Schweissen erfolgen, wobei Bodenteil und Hülsenteil um die Patronenlängsachse gegeneinander verdreht werden. Falls hierbei Schweissnähte entstehen sollten, die das zulässige Patronenprofil übersteigen, können diese durch Abdrehen entfernt werden.

Das Fügen kann auch durch das Elektronenstrahl-Schweissverfahren erfolgen. Hierbei ist es möglich, die Schweisspunkte oder Schweisslinien zwischen dem Bodenteil und dem Hülsenteil achsparallel anzuordnen dadurch, dass die Strahlungsrichtung in Patronenlängsrichtung angeordnet wird.

Zusätzlich kann die Verschweissung des Bundes des Bodenteils mit der Aussenseite des Hülsenteils durch in Patronenlängsrichtung verlaufende Strahlung erfolgen oder aber auch durch radial zur Patronenlängsrichtung verlaufende Strahlung.

Das Fügen kann auch durch Press-Schweissen erfolgen. In besonders einfacher Weise geschieht dies dadurch, dass innerhalb und ausserhalb des Werkstückes _{P}resskörper angeordnet sind, die ebenso wie das Werkstück rotieren und zwar um Achsen parallel zur Längsachse der Werkstücke. Hierbei können zur Verbindung des Bodenteils mit dem Hülsenteil ein oder mehrere Schweissnähte oder auch eine umlaufende spiralförmige Schweissnaht angeordnet werden und diese Werkzeuge oder auch änlich ausgebildete Werkzeuge können zur Verformung eines Rohrabschnittes zu der für den Hülsenkörper erforderlichen Form dienen.

Eine weitere Möglichkeit zur Verbindung des Bodenteils mit dem Hülsenteil ist das Laser-Schweissen, das vorzugsweise nur radial zur Patronenlängsachse erfolgt.

Die Verbindung zwischen Bodenteil und Hülsenteil kann auch durch radial zur Längsachse der Patrone angeordnete Gewinde erfolgen und unter Verwendung von Klebstoffen zwischen den Gewindeteilen.

Schliesslich kann das Hülsenteil auf das Bodenteil aufgeschrumpft werden, wobei zusätzlich formschlüssige und Klebeverbindungen verwendet werden können.

Im folgenden sind Ausführungsbeispiele der Erfindung anhand der Zeichnung erläutert. In der Zeichnung zeigt
Fig. 1 in schematischer Darstellung die Treibladungshülse.
Fig. 2 zeigt eine erste Verbindungsmöglichkeit zwischen Bodenteil und Hülsenteil.
Die Fig. 3 - 7 zeigen weitere Verbindungsmöglichkeiten.
Fig. 8 und 9 zeigen die Verformung eines zylindrischen Hülsenkörpers zum verwendungsfähigen Hülsenteil.

In Fig. 1 ist die Treibladungshülse dargestellt, die, wie sich aus der Fig. ergibt. aus dem Bodenteil 1 und dem Hülsenteil 2 besteht, wobei beide Teile getrennt voneinander hergestellt worden sind und zur _{T}reibladungshülse zusammengefügt worden sind. Wie sich ausserdem aus Fig. 1 ergibt, besitzt das Bodenteil 1 einen im wesentlichen rohrförmigen Ansatz 3, der sich in axialer Richtung erstreckt und der in das Hülsenteil 2 einschiebbar ist.

Eine erste Möglichkeit der Verbindung der Teile 1 und 2 miteinander ergibt sich durch Reibungs-Schweissung. Hierzu müssen die Teile 1 und 2 um die Längsachse 5 der Patrone gegeneinander verdreht werden und gegeneinander angedrückt werden. Die Schweisszone ist in Fig. 2 mit 4 bezeichnet.

Eine weitere Verbindungsmöglichkeit ergibt sich aus Fig. 3. Dort sind, wie vorhergehend, das Bodenteil mit 1 und das Hülsenteil mit 2 bezeichnet. Der Ansatz des Bodenteils ist mit 3 bezeichnet. Die Verbindung zwischen dem Bodenteil 1 und dem Hülsenteil 2 erfolgt im Bereich des Ansatzes 3 durch eine Schweissnaht 6, die durch Elektronenstrahl-Schweissung erfolgte, wobei der Elektronenstrahl parallel zur Längsachse 5 verlief. Weitere Schweissungen können, ebenfalls parallel zur Längsachse 5, bei 7 erfolgen oder radial bei 8. Das Bodenteil 1 und das Hülsenteil können aber auch durch Press-Schweissen miteinander verbunden werden. Dies ist aus Fig. 4 ersichtlich. Die Press-Schweiss-Werkzeuge sind dort mit 9 und 1o bezeichnet. Diese Werkzeuge können eine oder mehrere Schweissnähte zwischen den Teilen 1 und 2 anbringen oder sie oder ähnliche Werkzeuge können auch zur Verformung des Hülsen teils 2 dienen.

Das Bodenteil 1 und das Hülsenteil 2 können auch durch Laser-Schweissen miteinander verbunden werden. Die hierzu erforderlichen Verbindungsnähte sind mit 11 bezeichnet und sie erstrecken sich radial. Die weiterhin möglicherweise erforderlichen Verbindungsnähte sind mit 12 bezeichnet.

Eine weitere Verbindungsmöglichkeit zwischen dem Bodenteil 1 und dem Hülsenteil 2 besteht durch Gewindeverbindungen, die in Fig. 6 mit 13 und 14 bezeichnet sind. In diesen Gewindeverbindungen können sich auch Klebstoffe befinden.

Eine weitere formschlüssige Verbindung ergibt sich aus Fig. 7. Auch hier kann das Hülsenteil 2 auf das Bodenteil 1 aufgeschrumpft worden sein und auch hierbei können sich zwischen beiden Teilen Klebstoffe befinden.

Das Verfahren gemäss der Erfindung hat ganz besonders den Vorteil, dass zur Herstellung einer Treibladungshülse nur ein Bodenteil und ein Hülsenteil, bei dem es sich um einen einfachen Rohrabschnitt handeln kann, erforderlich sind. In Fig. 8 sind das Bodenteil mit 1 und der Rohrabschnitt mit 2 bezeichnet. In Fig. 9 ist dargestellt, auf welche einfache Weise sich unter Anlage an eine Kalibernuss 13 der Hülsenteil 2 zur Kartuschenhülse verformen lässt.

## Patentansprüche

1. Verfahren zum Herstellen einer Treibladungshülse für Patronenmunition dadurch gekennzeichnet, dass ein Bodenteil (1) und ein Hülsenteil (2) durch Fügen miteinander verbunden werden.

2. Verfahren nach Anspruch 1, dadurch gekennzeichnet, dass das Bodenteil (1) einen im wesentlichen rohrförmigen Ansatz (3) aufweist, der sich in axialer Richtung erstreckt und der in das Hülsenteil (2) einschiebbar ist.

3. Verfahren nach Anspruch 2, dadurch gekennzeichnet, dass der Innendurchmesser des Ansatzes (3) in Richtung auf sein freies Ende zunimmt.

4. Verfahren nach einem oder mehreren der Ansprüche 1 - 3, dadurch gekennzeichnet, dass im Bund des Bodenteils (1) hülsenseitig eine Vertiefung zur Aufnahme des bodenteilseitigen Endes des Hülsenteils (2) angeordnet ist.

5. Verfahren nach Anspruch 4, dadurch gekennzeichnet, dass die Vertiefung eine hohlzylindrische Form aufweist.

6. Verfahren nach einem oder mehreren der Ansprüche 1 - 5, dadurch gekennzeichnet, dass als Bodenteil (1) ein Drehteil verwendet wird.

7. Verfahren nach einem oder mehreren der Ansprüche 1 - 5, dadurch gekennzeichnet, dass als Bodenteil (1) eine Schmiedeteil verwendet wird.

8. Verfahren nach Anspruch 7, dadurch gekennzeichnet, dass das Schmiedeteil (1) spanend nachbearbeitet wird.

9. Verfahren nach einem oder mehreren der Ansprüche 1 - 8, dadurch gekennzeichnet, dass das Hülsenteil (2) ein konisch verformtes Rohr ist.

1₀. Verfahren nach einem oder mehreren der Ansprüche 1 - 8, dadurch gekennzeichnet, dass als Hülsenteil (2) ein Rohrabschnitt verwendet wird, der während und/oder nach seiner Verbindung mit dem Bodenteil (1) konisch verformt wird.

11. Verfahren nach einem oder mehreren der Ansprüche 1 - 1₀, dadurch gekennzeichnet, dass das Eindrehen des Gewindes und gegebenenfalls der Einsenkung zur Aufnahme Zündschraube in das Bodenteil (1) vor dessen Verbindung mit dem Hülsenteil (2) erfolgt.

12. Verfahren nach einem oder mehreren der Ansrpüche 1 - 11, dadurch gekennzeichnet, dass das Fügen zur Reibungs-Schweissen erfolgt, wobei Bodenteil (1) und Hülsenteil (2) um die Patronenlängsachse gegeneinander verdreht werden.

13. Verfahren nach einem oder mehreren der Ansprüche 1- 12" dadurch gekennzeichnet, dass das Fügen durch Elektronenstrahl-Schweissen erfolgt.

14. Verfahren nach Anspruch 13, dadurch gekennzeichnet, dass das Verschweissen der Hülseninnenseite mit der Aussenseite des Ansatzes (3) durch in Patronenlängsrichtung verlaufende Strahlung erfolgt.

15. Verfahren nach Anspruch 13 oder 14, dadurch gekennzeichnet, dass das Verschweissen des Bundes des Bodenteiles (1) mit der Aussenseite des Hülsenteiles (2) durch in Patronenlän^{g}srichtung verlaufende Strahlung erfolgt.

16. Verfahren nach Anspruch 13 oder 14, dadurch gekennzeichnet, dass das Verschweissen des Bundes des Bodenteiles (1) mit der Aussenseite des Hülsenteiles (2) durch radial zur Patronenlängsrichtung verlaufende Strahlung erfolgt.

17. Verfahren nach einem oder mehreren der Ansprüche 1 - 16, dadurch gekennzeichnet, dass das Fügen durch Press-Schweissen erfolgt.

18. Verfahren nach Anspruch 17, dadurch gekennzeichnet, dass das Press-Schweissen unter Rotation des Werkstückes und/oder der Werkzeuge erfolgt.

19. Verfahren nach Anspruch 18 und/oder Anspruch 1₀, dadurch gekennzeichnet, dass die Verformung des Rohrabschnittes während des oder im Anschluss an das Press-Schweissen erfolgt.

2₀. Verfahren nach einem oder mehreren der Ansprüche 1 - 19, dadurch gekennzeichnet, dass das Fügen durch Laser-Schweissen erfolgt.

21. Verfahren nach Anspruch 2₀, dadurch gekennzeichnet, dass diese Strahlungsrichtung radial zur Patronenlängsachse verläuft.

22. Verfahren nach einem oder mehreren der Ansprüche 1 - 21, dadurch gekennzeichnet, dass das Fügen durch Gewinde und Verkleben der Gewindeverbindungen erfolgt.

23. Verfahren nach einem oder mehreren der Ansprüche 1 - 22, dadurch gekennzeichnet, dass das Fügen durch Aufschrumpfen des Hülsenteils (2) auf das Bodenteil 1 erfolgt.

24. Verfahren nach Anspruch 23, dadurch gekennzeichnet, dass an an Hülsenteil (2) und Bodenteil (1) Profilierungen angeordnet sind, die formschlüssig zusammenwirken.

25. Verfahren nach einem oder mehreren der Ansprüche 1 - 24, dadurch gekennzeichnet, dass das Bodenteil (1) und das Hülsenteil (2) miteinander verklebt oder verlötet sind.
